# EUROPÄISCHE PATENTSCHRIFT

(11) **EP 0 254 723 B1**
(45) Veröffentlichungstag und Bekanntmachung des Hinweises auf die Patenterteilung: **08.03.1989**
(21) Anmeldenummer: 86906284.4
(22) Anmeldetag: 05.11.1986
(51) Int. Cl.: F02D 41/38, F02D 41/22

(54) **NOTFAHREINRICHTUNG FÜR EINE DIESELBRENNKRAFTMASCHINE MIT ELEKTRONISCH GEREGELTER KRAFTSTOFFZUMESSUNG**
EMERGENCY DRIVING DEVICE FOR DIESEL MOTORS WITH ELECTRONICALLY CONTROLLED APPORTIONING OF FUEL
DISPOSITIF DE CONDUITE D'URGENCE POUR MOTEURS DIESEL A COMMANDE ELECTRONIQUE DU DOSAGE DE CARBURANT

(30) Priorität: 06.02.1986 DE 3603571
(43) Veröffentlichungstag der Anmeldung: 03.02.1988
(73) Patentinhaber: ROBERT BOSCH GMBH, 70442 Stuttgart (DE)
(72) Erfinder: BRÄUNINGER, Jürgen, D-7000 Stuttgart 31 (DE); DÜHLMEYER, Wolfgang, D-7141 Schwieberdingen (DE); KETTENACKER, Günter, D-7141 Steinheim 3 (DE); SCHÄFER, Volker, D-7140 Ludwigsburg (DE); SIEBER, Albrecht, D-7141 Ludwigsburg (DE); WIETELMANN, Jürgen, D-7257 Hirschlanden (DE)
(86) Internationale Anmeldenummer: DE8600445
(87) Internationale Veröffentlichungsnummer: WO8704759

(56) Entgegenhaltungen:
- DE-A- 3 311 351
- DE-A- 3 405 495
- FR-A- 2 556 045
- GB-A- 2 128 773
- GB-A- 2 133 906
- US-A- 4 534 328

## Beschreibung

### Stand der Technik

Die Erfindung betrifft eine Notfahreinrichtung für eine Dieselbrennkraftmaschine gemäß dem Oberbegriff des Anspruchs 1. Eine solche Notfahreinrichtung ist aus der DE-A-3 311 351 bekannt.

Dort wird eine Regeleinrichtung für eine Einspritzpumpe einer Dieselbrennkraftmaschine beschrieben. Im Normalbetrieb erfolgt eine Regelung des Stellwerks der Einspritzpumpe. Bei Störung der Regeleinrichtung durch Ausfall des Rückmeldesignals, des Steuergeräts oder des Stellreglers, wird durch eine Drehzahlregelung der Kraftstoffmenge ein Notfahrbetrieb aufrechterhalten.

Des weiteren ist eine Einrichtung nach der DE-OS-3 130 094 bekannt, bei der im Fehlerfall der Mikrocomputer und/oder der Stellregler überbrückbar ist.

Im Fehlerfall der Signalverarbeitungseinheit wird das Positionssignal des Fahrpedales mehr oder weniger unmittelbar auf den Regler zur Ansteuerung des Stellwerkes für das mengenbestimmende Glied geschaltet. Damit ist auch im Fehlerfall ein Notfahrbetrieb gewährleistet, der weitgehend allein vom Fahrer des mit der Brennkraftmaschine ausgestatteten Fahrzeuges beeinflußbar ist. Des weiteren ist eine Hotsteuereinrichtung aus der DE-OS-3 238 191 bekannt, bei der man sich zur Aufrechterhaltung des Notfahrbetriebes der Signale des Drehzahlgebers, des Fahrpedalstellungsgebers und des Ladedruckgebers bedient. Das Signal des Ladedruckgebers dient in der Hauptsache dazu, die geförderte Kraftstoffmenge nach oben zu begrenzen, und so einen Überdrehzahlschutz zu gewährleisten. Es hat sich nun gezeigt, daß mit den bekannten Notfahreinrichtungen in manchen Fällen ein optimaler Notfahrbetrieb nicht möglich ist.

### Vorteile der Erfindung

Die Notfahreinrichtung gemäß der Erfindung hat gegenüber dem zugrundegelegten Stand der Technik den Vorteil, ein Notfahrsignal mit relativ einfachen Mitteln bereitzustellen, mit dem eine stabile Drehzahlregelung der Brennkraftmaschine möglich ist. Im Falle digitaler Signalverarbeitung hat sie den weiteren Vorteil, daß zusätzlich zu dem vom Mikroprozessor bereitgestellten Speicherplatz kein weiterer Speicherplatz benötigt wird. Durch die Einsparung weiterer elektronischer Bauteile erweist sich die Einrichtung als besonders kostengünstig.

Die Unteransprüche zeigen vorteilhafte Ausgestaltungen der im Hauptanspruch beschriebenen Notfahreinrichtung. Ein besonderer Vorteil ist darin zu sehen, daß das Notfahrsignal unabhängig davon ist, auf welche Weise der Kraftstoffmengenistwert ermittelt wurde.

Vorteile ergeben sich auch aus der Art und Weise, in der das Kraftstoffmengen-Istwertsignal überwacht wird. Durch eine drehzahlabhängige Überwachung kann sehr präzise auf einen defekten Geber geschlossen werden. Zudem läßt sich, abhängig vom Kraftstoffmengengeber, ein Verpolen des Gebers sofort erkennen.

### Zeichnung

Ein Ausführungsbeispiel der Erfindung ist in der Zeichnung dargestellt und in der nachfolgenden Beschreibung näher erläutert. Figur 1 zeigt ein Blockschaltbild der Notfahreinrichtung, welches die Funktionsweise der Notfahreinrichtung schematisch wiedergibt, Figur 2 gibt das Prinzip der Kraftstoffmengen-Istwertüberwachung wieder.

### Beschreibung der

### Ausführungsbeispiele

Das in Figur 1 dargestellte Blockschaltbild bezieht sich auf eine Dieselbrennkraftmaschine mit elektronischer Regelung der Kraftstoffzufuhr. Ein Fahrpedalstellungsgeber 13 ist über einen Analog-Digital-Wandler 14 mit dem Schalter 31 verbunden. Im störungsfreien Betrieb verbindet der Schalter 31 das Fahrpedalgebersignal über eine Leitung 33 mit einem Kennfeld 12, in das als weitere Größe wenigstens ein Drehzahlsignal eingeht. Im allgemeinsten Fall handelt es sich beim Block 12 um eine Recheneinrichtung, die, je nach gewünschtem Fahrkomfort, aus dem Signal des Fahrpedalgebers und betriebskenngrößenabhängigen Signalen, wie z. B. Drehzahl, Kühlmitteltemperatur oder Batteriespannung, einen KraftstoffmengenSollwert bestimmt. Der Ausgang des Kennfeldes 12 ist mit einem Summationspunkt 29 verbunden, dem über eine Leitung 27 der KraftstoffmengenIstwert Okist zugeführt wird. Der Ausgang des Summationspunktes wird dem Kraftstoffmengenregler 30 zugeführt der wiederum mit einem Schalter 32 in Verbindung steht. Der Schalter verbindet im störungsfreiem Falle den Ausgang des Reglers 30 mit einem Digital-Analog-Wandler 15. Der Ausgang des Digital-Analog-Wandlers 15 wirkt über ein nicht näher bezeichnetes Stellglied auf die Einspritzpumpe 11. Zwischen Einspritzpumpe 11 und Brennkraftmaschine 10 befindet sich - vereinfacht dargestellt - ein Nadelhubgeber 20 eines Einspritzventils. Mit 21 und 22 sind alternative Gebersignalleitungen bezeichnet, die mit einer Signalaufbereitungsstufe 23 verbunden sind. Der Ausgang dieser Aufbereitungsstufe wird auf einen Analog-Digital-Wandler 24 gegeben, dessen Ausgangssignal einerseits mit der Leitung 27, andererseits mit der Überwachungseinrichtung 25 in Verbindung steht, die außerdem mit dem Drehzahlgeber verbunden ist. Zwischen der Überwachungseinrichung 25 und den Schaltern 31 und 32 besteht eine Wirkverbindung 26. Im Störfungsfalle ist Schalter 31 über die Leitung 34 mit einem Begrenzer 40 verbunden.

Das Ausgangssignal des Begrenzers 40 geht über ein Tiefpaßfilter 41 auf einen Summationspunkt 42, dem über eine Leitung 44 ein Drehzahlsignal zugeführt wird. Das Ausgangssignal des Summationspunktes 42 wird über ein Proportionalglied 43 dem Summationspunkt 48 zugeführt. Außerdem gelangt dieses Signal über einen zweiten Pfad, bestehend aus der Leitung 49, einem ersten Begrenzer 51, einem Integrator 52, einem zweiten Begrenzer 53 und einem Summationspunkt 54, auf den Summationspunkt 48. In den Summationspunkt 54 wird über eine Leitung 55 ein dem Arbeitspunkt der EP entsprechendes Signal eingespeist. Die Begrenzer 51 und 53, proportional wirkende Verstärker mit Begrenzungseigenschaften, werden von der Temperatur des Kühlwassers (oder auch der Kraftstofftemperatur) beeinflußt. Dem Summationspunkt wird über einen Block 46 und einen Differenzierer 47 ebenfalls noch das aufbereitete Drehzahlsignal zugeführt. 45 bezeichnet einen Analog-Digital-Wandler, der das über eine Leitung 50 kommende Drehzahlsignal aufbereitet.

Beim Ausführungsbeispiel handelt es sich um eine Notfahreinrichtung mit digitaler Signalverarbeitung. In diesem Fall wird die Überwachungseinrichtung durch einen Algorithmus realisiert, durch den geprüft wird, ob sich das gemessene Kraftstoffmengensignal in dem den jeweiligen Betriebszustand kennzeichnenden Bereich befindet (siehe Figur 2). Zur Kennzeichnung des Betriebszustandes können neben dem Drehzahlsignal natürlich auch andere Betriebsparameter, wie z. B. Temperatur, Luftdruck oder ähnliches herangezogen werden.

Die Einrichtung entsprechend der Figur 1 arbeitet wie folgt: Im Normalbetrieb wird das vom Fahrpedalstellungsgeber 13 kommende Signal über den Analog-Digital-Wandler 14 dem Schalter 31 zugeführt. Von dort aus geht es über die Leitung 33 auf den Kraftstoffmengen-Sollwertgeber 12, dem außerdem wenigstens auch das Signal des Drehzahlgebers zugeführt wird. Je nach Erfordernis besteht natürlich auch die Möglichkeit, Einflußgrößen wie Temperatur, Luftdruck oder ähnliches in den Kraftstoffmengen-Sollwertgeber aufzunehmen. Abhängig vom Signal des Fahrpedalstellunggebers und wenigstens der Drehzahl wird in 12 ein Kraftstoffmengensollwert ermittelt. Dieser Sollwert wird über die Leitung 28 dem Summationspunkt 29 zur Verfügung gestellt. Eine weitere Eingangsgröße des Summationspunktes ist der Kraftstoffmengenistwert Qkist, der dem Summationspunkt über die Leitung 27 zugeführt wird. Zur Bestimmung des KraftstoffmengenIstwertes gibt es mehrere Möglichkeiten.
- Signalleitung 21 verbindet das Signal eines nicht näher gekennzeichneten Regelweggebers, z. B. eines Potentiometers,
- Signalleitung 22 das Signal eines Nadelhubgebers oder eines Drucksensors mit der Signalaufbereitungsstufe 23.

Die Signalaufbereitungsstufe 23 bereitet die Signale der Kraftstoffmengengeber auf. Die so aufbereiteten Signale werden dem Analog-Digital-Wandler 24 zugeführt, dessen Ausgang einerseits mit dem Summationspunkt 29, andererseits mit der Überwachungseinrichtung 25 verbunden ist. Der Überwachungseinrichtung 25 wird neben dem Signal des Krtraftstoffmengen-Istwertes auch das Drehzahlsignal zugeführt. Bei Feststellung eines Fehlers der Kraftstoffmengengeber bewirkt die Überwachungseinrichtung über die Wirkverbindung 26 eine Umschaltung der Schalter 31 und 32 in die nicht dargestellte Schaltposition. In dieser Stellung ist das Signal des Fahrpedalstellunggebers über die Leitung 34 mit einem Begrenzer 40 verbunden. Das Ausgangssignal dieses Begrenzers wird in dem Tiefpaßfilter 41 gefiltert und anschließend dem Summationspunkt 42 zugeführt. Im Summationspunkt 42 wird die Differenz aus dem tiefpaßgefilterten Fahrpedalstellunggebersignal und dem digitalisierten Drehzahlsignal gebildet. Am Ausgang des Summationspunktes steht ein erstes Signal zur Verfügung, welches über eine Proportionalstufe 43 auf den Summationspunkt 48 gegeben wird. Dort wird die Differenz aus dem ersten Signal und einem zweiten Signal gebildet. Das zweite Signal entsteht aus dem Drehzahlsignal, indem letzteres einer Einrichtung 46 zugeführt wird, in welcher die Drehzahlbereiche unterschiedlich gewichtet werden. Das Ausgangssignal dieser Einrichtung wird der Differenziereinrichtung 47 zugeführt, an deren Ausgang dann das zweite Signal zur Verfügung steht. Als dritte Größe wirkt das Ausgangssignal vom Summationspunkt 48. Dieses Signal besteht aus zwei Teilen:
- dem Ausgangssignal des Begrenzers 53
- dem zum Arbeitspunkt der EP proportionalen Signal auf der Leitung 55.

Das Eingangssignal des"Begrenzers 53 stammt aus einem Bypass-Integrator 52, dem über einen Begrenzer 51 und die Leitung 49 das Differenzsignal aus Fahrpedalstellungsgeber und Drehzahl zugeführt wird. Wichtigstes Element in der Kette Begrenzer 51, Bypass-Integrator 52 und Begrenzer 53 ist der Integrator 52, der die Aufgabe hat, eine Adaption des Arbeitspunktsignals der EP zu bewerkstelligen.

Die beiden Begrenzer 51 und 53 haben unterschiedliche Verstärkungsfaktoren, zudem ist die Spannungsgrenze abhängig von der Kühlmitteltemperatur, wie z. B. Kraftstofftemperatur. Im Fehlerfall befindet sich auch der Schalter 32 in seiner nicht gezeichneten Schaltstellung. In dies er Stellung ist das Ausgangssignal des Summationspunktes 48 mit dem Digital-Analog-Wandler 15 verbunden. Dessen Ausgang beeinflußt eine nicht näher gekennzeichnete, doch bekannte Stelleinrichtung, die die Einspritzpumpe mit der für den jeweiligen Betriebszustand kennzeichnenden Kraftstoffmenge versorgt. Es sei an dieser Stelle darauf hingewiesen, daß erst durch die Hinzunahme eines gewichteten und differenzierten Drehzahlsignales in den Regelkreis für den Notfahrbetrieb eine stabile Drehzahlregelung möglich ist.

In Figur 2 ist auf der Abszisse die Drehzahl, auf der Ordinate der Kraftstoffmengenistwert aufgetragen. Man unterscheidet drei Drehzahlbereiche 1, und 3 sowie die Kraftstoffmengenistwerte a, b, c und d. Der schraffiert gekennzeichnete Bereich ist der zulässige Signalbereich. Im Drehzahlbereich 1 von Drehzahl Null bis zur Drehzahl n1 muß sich das Kraftstoffmengen-Istwertsignal innerhalb der Werte b und d befinden, für Drehzahlen im Bereich von n1 bis n2 innerhalb der Kraftstoffmengenwerte a und d, und für Drehzahlen oberhalb von n2 innerhalb der Grenzen a und c. In der Warmlaufphase der Brennkraftmaschine, also für Kühlmitteltemperaturen kleiner als eine bestimmte Grenztemperatur, ist für eine Drehzahl kleiner als n1 ein Ausgangssignal zwischen a und d möglich. Überschreitet das Istwertsignal die zulässigen Bereiche, so wirkt die Überwachungseinrichtung über die Wirkverbindung 26 auf die beiden Schalter 31 und 32, und leitet den Notfahrbetrieb ein.

Die im Ausführungsbeispiel beschriebene Notfahreinrichtung arbeitet mit einem Rechner, der ausschließlich digitale Signale verarbeiten kann. Die Aufspaltung der Einrichtung in einzelne Funktionsblöcke entsprechend Figur 1, wurde nur deshalb vorgenommen, um deren Arbeitsweise klarer zum Ausdruck zu bringen. Die Darstellung der meisten durch einen Block dargestellten Funktionen als Algorithmus ist dem Rechnerfachmann geläufig.

Für den Fachmann auf dem Gebiet der Dieselregelung liefert das Blockschaltbild jedoch auch genügend Information, eine solche Notfahreinrichtung in konventioneller Weise (analog) aufzubauen.

## Patentansprüche

1. Notfahreinrichtung für eine Dieselbrennkraftmaschine mit elektronisch geregelter Kraftstoffzumessung, Gebern für Drehzahl, Fahrpedalstellung und die der Brennkraftmaschine zugeführte Kraftstoffmenge, Mitteln (23, 24) zur Bestimmung des Kraftstoffmengenistwertes aus den Gebersignalen, Mitteln (12) zur Bestimmung eines Kraftstoffmengen-Sollwertes aus Signalen von wenigstens der Fahrpedalstellung und der Drehzahl, mit einem Kraftstoffmengenregler mit Schaltmitteln, die im Fehlerfall die Kraftstoffzumeßeinrichtung mit einer aus dem Drehzahl- und Fahrpedalstellungsgebersignal gebildeten Notfahrdrehzahlregelung verbindet, dadurch gekennzeichnet, daß das Notfahrdrehzahlregelsignal (48) gebildet wird aus der Kombination,
- eines ersten Signals (42), das eine Funktion des Drehzahl- und des Fahrpedalstellungsgebersignals ist, und
- eines zweiten Signals aus gewichteten und differenzierten Drehzahlsignal.

## Patentansprüche

2. Notfahreinrichtung nach Anspruch 1, dadurch gekennzeichnet, daß im Fehlerfall das Fahrpedalsignal begrenzt und tiefpaßgefiltert wird.

3. Notfahreinrichtung nach Anspruch 1, dadurch gekennzeichnet, daß das Drehzahlsignal vor dem Differenzieren je nach Drehzahlbereich unterschiedlich gewichtet wird.

4. Notfahreinrichtung nach wenigstens einem der Ansprüche 1 bis 3, dadurch gekennzeichnet, daß das Notfahrsignal von einem dem Arbeitspunkt der Einspritzpumpe proportionalen und einem den Arbeitspunkt der Einspritzpumpe adaptierenden Signal beeinflußt wird.

5. Notfahreinrichtung nach Anspruch 1 und 4, dadurch gekennzeichnet, daß zur Adaption des Arbeitspunktes der Einspritzpumpe das erste Signal über erste begrenzend wirkende Mittel einem als Bypass-Integrator wirkenden Integrator zugeführt wird.

6. Notfahreinrichtung nach Anspruch 1 und 5, dadurch gekennzeichnet, daß das Ausgangssignal des Bypass-Integrators über zweite begrenzende Mittel mit dem Notfahrsignal verknüpft wird.

7. Notfahreinrichtung nach einem der Ansprüche 4 bis 6, dadurch gekennzeichnet, daß die ersten und zweiten begrenzenden Mittel abhängig von der Kühlmitteltemperatur sind.

8. Notfahreinrichtung nach Anspruch 4 bis 7, dadurch gekennzeichnet, daß die ersten und zweiten begrenzenden Mittel abhängig von der Kraftstofftemperatur sind.

9. Notfahreinrichtung nach wenigstens einem der Ansprüche 1 bis 8, dadurch gekennzeichnet, daß zur Erkennung des Fehlerfalles der Bereich des Kraftstoffmengen-Istwertsignales überwacht wird.

10. Notfahreinrichtung nach Anspruch 9, dadurch gekennzeichnet, daß der Bereich des Kraftstoffmengen-Istwertsignales auf drehzahlabhängige Werte überwacht wird.

11. Notfahreinrichtung nach Anspruch 9, dadurch gekennzeichnet, daß das Kraftstoffmengen-Istwertsignal aus der Position eines Regelweggebers gewonnen wird.

12. Notfahreinrichtung nach Anspruch 9, dadurch gekennzeichnet, daß das Kraftstoffmengen-Istwertsignal aus dem Signal eines an sich bekannten Nadelhubgebers gewonnen wird.

13. Notfahreinrichtung nach Anspruch 9, dadurch gekennzeichnet, daß das Kraftstoffmengen-Istwertsignal aus einem Signal eines dem Kraftstoffdruck ausgesetzten Drucksensors gewonnen wird.

14. Notfahreinrichtung nach Anspruch 9, dadurch gekennzeichnet daß der Signalbereich des Kraftstoffmengenistwertes temperaturabhängig ist.

## Revendications

1. Dispositif de conduite de secours pour un moteur à combustion interne de type Diesel comportant un dosage de carburant réglé de manière électronique, des capteurs de vitesse de rotation, de position de la pédale d'accélérateur et de débit de carburant alimentant le moteur, des moyens (23, 24) pour déterminer la valeur réelle du débit de carburant à partir des signaux fournis par les capteurs, des moyens (12) pour déterminer une valeur de consigne du débit de carburant à partir des signaux correspondant au moins à la position de la pédale d'accélérateur et à la vitesse de rotation avec un régulateur de débit de carburant muni de moyens de commutation qui, en cas d'incident, relient le dispositif de dosage de carburant à un dispositif de régulation de vitesse de rotation de secours formé à partir du signal de vitesse de rotation et du signal de position de pédale d'accélérateur, dispositif caractérisé en ce que le signal de régulation de vitesse de rotation de secours (48) est formé par la combinaison de
- un premier signal (42) qui correspond à la fonction du signal du capteur de vitesse de rotation et du capteur de la position de la pédale d'accélérateur et,
- un second signal formé à partir du signal de vitesse de rotation pondéré et différentié.

2. Dispositif de conduite de secours selon la revendication 1, caractérisé en ce qu'en cas d'incident, le signal de la pédale d'accélérateur est limité et est filtré par un filtre passe-bas.

3. Dispositif de conduite de secours selon la revendication 1, caractérisé en ce que le signal de vitesse de rotation est pondéré de manière différente avant la différentiation, suivant la plage des vitesses de rotation.

4. Dispositif de conduite de secours selon au moins l'une quelconque des revendications 1 à 3, caractérisé en ce que le signal de secours est influencé par un signal proportionnel au point de fonctionnement de la pompe d'injection et d'un signal d'adaptation du point de fonctionnement de la pompe d'injection.

5. Dispositif de conduite de secours selon les revendications 1 et 4, caractérisé en ce que pour adapter le point de fonctionnement de la pompe d'injection, le premier signal est appliqué par des premiers moyens agissant dans le sens de la limitation à un intégrateur fonctionnant comme intégrateur de dérivation.

6. Dispositif de conduite de secours selon les revendications 1 et 5, caractérisé en ce que le signal de sortie de l'intégrateur de dérivation est combiné au signal de conduite de secours par l'intermédiaire de seconds moyens de limitation.

7. Dispositif de conduite de secours selon l'une des revendications 4 à 6, caractérisé en ce que les premiers et seconds moyens de limitation dépendent de la température de l'agent de refroidissement.

8. Dispositif de conduite de secours selon les revendications 4 à 7, caractérisé en ce que les premiers et seconds moyens de limitation dépendent de la température du carburant.

9. Dispositif de conduite de secours selon au moins l'une des revendications 1 à 8, caractérisé en ce que pour détecter un incident, on surveille la plage du signal de valeur réelle du débit de carburant.

10. Dispositif de conduite de secours selon la revendication 9, caractérisé en ce que la plage du signal de valeur réelle du débit de carburant est surveillée en fonction des grandeurs dépendant de la vitesse de rotation.

11. Dispositif de conduite de secours selon la revendication 9, caractérisé en ce que le signal de valeur réelle du débit de carburant s'obtient à partir de la position d'un capteur de course de régulation.

12. Dispositif de conduite de secours selon la revendication 9, caractérisé en ce que le signal de la valeur réelle du débit de carburant s'obtient à partir du signal d'un capteur de course d'injecteur, connu en soi.

13. Dispositif de conduite de secours selon la revendication 9, caractérisé en ce que le signal de la valeur réelle de débit de carburant s'obtient à partir d'un signal d'un capteur de pression soumis à la pression du carburant.

14. Dispositif de conduite de secours selon la revendication 9, caractérisé en ce que la plage de signal de la valeur réelle du débit de carburant dépend de la température.

## Claims

1. Emergency driving device for a diesel engine having electronically controlled apportioning of fuel, sensors for speed of revolution, accelerator pedal position and the amount of fuel supplied to the engine, means (23, 24) for determining the instantaneous value of the fuel amounts from the sensor signals, means (12) for determining a desired value of the fuel amounts from signals of at least the accelerator pedal position and the speed of revolution, having an amount of fuel controller with switching means which, in the case of a failure, connect the fuel apportioning device to an emergency driving speed of revolution control formed from the speed of revolution and accelerator pedal position sensor signal, characterized in that the emergency driving speed of revolution control signal (48) is formed from the combination
- of a first signal (42), which is a function of the speed of revolution signal and of the accelerator pedal position sensor signal, and
- of a second signal from weighted and differentiated speed of revolution signal.

2. Emergency driving device according to Claim 1, characterized in that, in the case of a failure, the accelerator pedal signal is limited and low pass-filtered

3. Emergency driving device according to Claim 1, characterized in that, before differentiation, the speed of revolution signal is differently weighted depending on speed range.

4. Emergency driving device according to at least one of Claims 1 to 3, characterized in that the emergency driving signal is influenced by a signal proportional to the operating point of the injection pump and adapting the operating point of the injection pump.

5. Emergency driving device according to Claims 1 and 4, characterized in that, for adaptation of the operating point of the injection pump, the first signal is fed via means acting in a limiting manner to an integrator acting as bypass integrator.

6. Emergency driving device according to Claims 1 and 5, characterized in that the output signal of the bypass integrator is combined via two limiting means with the emergency driving signal.

7. Emergency driving device according to one of Claims 4 to 6, characterized in that the first and second limiting means are dependent on the coolant temperature.

8. Emergency driving device according to Claims 4 to 7, characterized in that the first and second limiting means are dependent on the fuel temperature.

9. Emergency driving device according to at least one of Claims 1 to 8, characterized in that, for detection of a case of failure, the range of the amount of fuel instantaneous value signal is monitored.

10. Emergency driving device according to Claim 9, characterized in that the range of the amount of fuel instantaneous value signal is monitored for speed of revolution-dependent values.

11. Emergency driving device according to Claim 9, characterized in that the amount of fuel instantaneous value signal is obtained from the position of a control travel sensor.

12. Emergency driving device according to Claim 9, characterized in that the amount of fuel instantaneous value signal is obtained from the signal of a needle- stroke sensor known per se.

13. Emergency driving device according to Claim 9, characterized in that the amount of fuel instantaneous value signal is obtained from a signal of a pressure sensor exposed to the fuel pressure.

14. Emergency driving device according to Claim 9, characterized in that the signal range of the instantaneous value of the fuel amounts is temperature-dependent.
